# FASCICULE DE BREVET EUROPEEN

(11) **EP 4 036 459 B1**
(45) Date de publication et mention de la délivrance du brevet: **10.09.2025**
(21) Numéro de dépôt: 22151105.8
(22) Date de dépôt: 12.01.2022
(51) Int. Cl.: F17C 13/04

(54) **ROBINET ET DISPOSITIF DE FOURNITURE DE FLUIDE SOUS PRESSION**
HAHN UND ZUFÜHRUNGSVORRICHTUNG FÜR UNTER DRUCK STEHENDE FLUIDE
VALVE AND DEVICE FOR DELIVERING FLUID AT PRESSURE

(30) Priorité: 02.02.2021 FR 2100984
(43) Date de publication de la demande: 03.08.2022
(73) Titulaire: L'Air Liquide, société anonyme pour l'Étude et l'Exploitation des procédés Georges Claude, 75007 Paris (FR)
(72) Inventeur: LIGONESCHE, Renaud, 78350 Les Loges-en-Josas (FR); ONDO, Olivier, 78350 Les Loges-en-Josas (FR); BROECHLER, Johan, 7440 Lintgen (LU); LAMIABLE, Morgan, 7440 Lintgen (LU); KAICHINGER, Arnaud, 7440 Lintgen (LU)
(74) Mandataire: Air Liquide

(56) Documents cités:
- EP-B1- 0 834 037
- US-A1- 2006 219 298
- US-B2- 10 563 821

## Description

L'invention concerne un robinet et un dispositif de fourniture de fluide sous pression.

L'invention concerne plus particulièrement un robinet pour fluide sous pression, avec ou sans détendeur de pression intégré, comprenant un corps abritant un circuit interne de fluide ayant une extrémité amont destinée à être mise en relation avec une réserve de fluide sous pression et une extrémité aval destinée à être mise en relation avec un appareil utilisateur via un raccord de sortie, le circuit comprenant une vanne de contrôle du débit dans le circuit, la vanne étant commandée par un organe d'actionnement mobile pour commander l'ouverture ou la fermeture de cette dernière.

Les robinets de gaz sous pression sont généralement réalisés à partir d'un corps métallique moulé et usiné qui doit intégrer diverses fonctions. Ceci complique la production et augment les coûts.

EP0834037B1 divulgue un exemple de système d'alimentation de gaz comprenant un régulateur de pression.

En outre, des robinets récents intègrent de plus en plus de fonction électriques et de communications dont le fonctionnement peut être affecté par la structure du robinet.

Un but de la présente invention est de pallier tout ou partie des inconvénients de l'art antérieur relevés ci-dessus.

A cette fin, le robinet selon l'invention, par ailleurs conforme à la définition générique qu'en donne le préambule ci-dessus, est essentiellement caractérisé en ce que le robinet comprend un tuyau de soutirage comprenant une première extrémité reliée rigidement au corps au niveau de l'extrémité aval du circuit interne de fluide et une seconde extrémité espacée du corps et munie du raccord de sortie.

Par ailleurs, des modes de réalisation de l'invention peuvent comporter l'une ou plusieurs des caractéristiques suivantes :
- le tuyau de soutirage est rigide et composé d'un métal tel que du cuivre,
- le tuyau de soutirage est souple, le robinet comprenant des éléments de maintien du tuyau tels que des nervures ou clips,
- le tuyau de soutirage comporte au moins un coude ou cintrage définissant un changement de direction entre ses deux extrémités,
- le robinet comprend une face avant, une face arrière est deux faces latérales, l'extrémité aval du circuit interne de fluide étant située sur une face latérale du corps, la seconde extrémité du tuyau de soutirage étant orientée vers la face avant,
- le robinet comporte une coque de protection monté autour d'au moins une partie du corps du robinet et en ce qu'au moins une partie du tuyau de soutirage est abrité dans la coque, le raccord de sortie débouche via une ouverture de la coque,
- la coque comporte une portion tubulaire définissant une poignée de manutention, au moins une portion du tuyau de soutirage est abrité dans ladite poignée,
- le robinet comprend une extrémité inférieure de montage munie d'organe(s) d'accrochage mobile(s) destiné(s) à coopérer avec un ou des organes d'accrochage complémentaires pour former un système de connexion rapide du robinet sur une source de gaz ou un circuit,
- le(s) ou les organes d'accrochage comprennent des billes ou griffes,
- le circuit du robinet comprend un organe de détente de pression à une valeur déterminée fixe ou réglable via un sélecteur.

L'invention concerne également un dispositif de fourniture de fluide sous pression, notamment de gaz sous pression, comprenant un premier ensemble fonctionnel comportant au moins une bouteille de fluide sous pression reliée à un premier robinet, le premier robinet comprenant un circuit interne de fluide comportant un clapet d'isolation, le dispositif comportant un second robinet formant une entité physique distincte du premier robinet, le second robinet étant muni d'un circuit interne de fluide, le premier robinet et le second robinet comprenant des organes d'accrochage respectifs formant un système de connexion rapide male/femelle amovible du second robinet sur le premier robinet, le second robinet étant un robinet conforme à l'une quelconque des caractéristiques ci-dessus ou ci-dessous.

L'invention peut concerner également tout dispositif ou procédé alternatif comprenant toute combinaison des caractéristiques ci-dessus ou ci-dessous dans le cadre des revendications. D'autres particularités et avantages apparaîtront à la lecture de la description ci-après, faite en référence aux figures dans lesquelles :
[Fig. 1] représente une vue de côté, en coupe, schématique et partielle, illustrant un exemple de réalisation d'un robinet selon l'invention,
[Fig. 2] représente une vue en coupe et de côté, schématique et partielle, illustrant un autre exemple de réalisation du robinet selon l'invention et d'une source de fluide sous pression, le robinet étant séparé de ladite source de fluide,
[Fig. 3] représente une vue de côté, schématique et partielle, illustrant un détail d'un autre exemple de réalisation d'un tuyau de soutirage d'un robinet selon l'invention,
[Fig. 4] représente une vue de côté, schématique et partielle, illustrant un détail d'encore un autre exemple de réalisation d'un tuyau de soutirage dans la coque d'un robinet selon l'invention,
[Fig. 5] représente une vue de côté, schématique et partielle, illustrant un exemple de dispositif de fourniture de fluide sous pression comprenant un robinet selon l'invention.

Le robinet 1 pour fluide sous pression représenté à la [Fig. 1] comprend un corps 2 abritant un circuit 3 interne de fluide ayant une extrémité 4 amont (par exemple inférieure) destinée à être mise en relation avec une réserve de fluide sous pression et une extrémité aval 5 (par exemple latérale) destinée à être mise en relation avec un appareil utilisateur via un raccord de sortie, par exemple un raccord rapide.

Le circuit 3 interne comprend au moins une vanne 6 de contrôle du débit dans le circuit 3 (vanne d'isolation et/ou de régulation de pression et/ou de débit) et tout autre organe approprié.

La vanne 6 est commandée par un organe 7 d'actionnement mobile, par exemple un levier articulé sur le corps 2, pour commander cette dernière (pour l'ouverture ou la fermeture de par exemple).

Selon une particularité avantageuse, la sortie de soutirage est déportée à l'extérieur du corps 2. Par exemple, le robinet 1 comprend un tuyau 8 de soutirage comprenant une première extrémité reliée rigidement au corps 2 (soudage et/ou vissage par exemple) au niveau de l'extrémité aval 5 du circuit 3 interne de fluide et une seconde extrémité espacée du corps 2 et munie du raccord 15 de sortie.

Par exemple le tuyau 8 de soutirage est rigide et peut être composé d'un métal ou alliage, par exemple du cuivre.

Comme illustré, le tuyau 8 de soutirage peut comporter au moins un coude ou cintrage définissant un changement de direction entre ses deux extrémités. Ceci permet de déporter l'extrémité 15 munie du raccord de sortie dans une position déterminée sans trop s'éloigner du corps 2.

Par exemple, le robinet 1 comprend une face avant, une face arrière est deux faces latérales. L'extrémité aval 5 du circuit 3 interne de fluide peut être située sur une face latérale du corps 2, la seconde extrémité du tuyau 8 de soutirage peut être orientée vers la face avant (cette face avant peut comporter par exemple d'autres fonctions ou composants, par exemple un régulateur de débit 16, un manomètre ...).

Comme illustré, le robinet 1 peut comporter une coque 9 de protection monté autour d'au moins une partie du corps 2 du robinet. Au moins une partie du tuyau 8 de soutirage peut être ainsi est abrité dans la coque 9. Le raccord 15 de sortie peut débouche via une ouverture de la coque 9. cf. [Fig. 2], [Fig. 4] ou [Fig. 5] par exemple.

Ceci permet de déporter le raccord 15 de sortie et simplifier le corps tout en donnant l'impression d'une compacité et d'une unité au robinet 1.

Le robinet 1 peut ainsi comporte au moins un organe 18 électronique tel que l'un au moins parmi : un microprocesseur, une antenne de communication sans fil, ou autre. La seconde extrémité du tuyau 8 de soutirage (par exemple dans la partie inférieure) peut ainsi être espacée dudit organe 18 électronique (par exemple dans la partie inférieure), par exemple d'une distance comprise entre 10 et 200mm (ou toute distance nécessaire pour ne pas perturber le bon fonctionnement de l'organe électronique 18 ou toute distance suffisante pour être éloignée de de cet organe 18 et faciliter l'intégration dans le robinet et/ou la coque 9.

Ceci permet un positionnement de la sortie de fluide relativement plus loin du corps 2 que selon l'art antérieur. Ceci permet en outre de simplifier la structure et la conception du robinet 1 et également d'éloigner de pièces métalliques d'une éventuelle électronique sensible à des perturbations. De plus, cette structure permet en outre de faciliter l'intégration et le positionnement du raccord 15 par rapport au robinet et la coque.

Comme illustré dans les exemples de [Fig. 2], [Fig. 4] ou [Fig. 5], la coque 9 comporte une portion tubulaire définissant une poignée 19 de manutention et au moins une portion du tuyau 8 de soutirage est abrité dans ladite poignée 19. L'extrémité du raccord 15 de sortie peut faire plus ou moins saillie en dehors de la coque (poignée) pour permettre son raccordement à un raccordement d'un utilisateur (raccord 10 conjuguée d'un flexible 20 d'un appareil receveur du fluide par exemple).

Comme illustré à la [Fig. 2], le corps 2 peut comprendre une extrémité inférieure de montage munie d'organe(s) 14 d'accrochage mobile(s) destiné(s) à coopérer avec un ou des organes d'accrochage complémentaires 15 pour former un système de connexion rapide du robinet 1 sur une source de gaz ou un circuit. Par exemple le(s) organes 14, 15 d'accrochage peuvent comprendre un système à billes et/ou griffes coopérant avec des logement(s) rainure(s) et/ou un système de raccord vissé (filetage et taraudage).

Ce robinet 1 peut par exemple faire partie du dispositif 100 de fourniture de fluide sous pression illustré à la [Fig. 2] et peut notamment constituer le second robinet mentionné ci-dessous.

Ce dispositif, 100 comprend premier ensemble 11, 12 fonctionnel comportant au moins une bouteille 12 de fluide sous pression reliée à un premier robinet 11.

Ce premier 11 robinet comprend un circuit 16 interne de fluide comportant un clapet 17 d'isolation.

Le dispositif 100 comporte un second robinet 1 formant une entité physique distincte du premier robinet 11. Le second robinet 1 est muni d'un circuit 3 interne de fluide. Le premier 1 robinet et le second 11 robinet comprenant des organes (4, 15 d'accrochage respectifs formant un système de connexion rapide male/femelle amovible du second robinet 1 sur le premier robinet 11. Un tel dispositif peut être conforme à celui décrit par exemple dans le document FR3054290A1.

## Revendications

1. Robinet pour fluide sous pression, avec ou sans détendeur de pression intégré, comprenant un corps (2) abritant un circuit (3) interne de fluide ayant une extrémité (4) amont destinée à être mise en relation avec une réserve de fluide sous pression et une extrémité aval (5) destinée à être mise en relation avec un appareil utilisateur via un raccord (15) de sortie, le circuit (3) comprenant une vanne (6) de contrôle du débit dans le circuit (3), la vanne (6) étant commandée par un organe (7) d'actionnement mobile pour commander l'ouverture ou la fermeture de cette dernière, le robinet (1) comprenant un tuyau (8) de soutirage comprenant une première extrémité reliée rigidement au corps (2) au niveau de l'extrémité aval (5) du circuit (3) interne de fluide et une seconde extrémité espacée du corps (2) et munie du raccord (15) de sortie, **caractérisé en ce que** le tuyau (8) de soutirage est rigide et composé d'un métal tel que du cuivre, ou le tuyau (8) de soutirage est souple, le robinet comprenant des éléments de maintien du tuyau tels que des nervures ou clips, de sorte que le tuyau (8) de soutirage comporte au moins un coude ou cintrage définissant un changement de direction entre ses deux extrémités, et **en ce que** le robinet comprend une face avant, une face arrière est deux faces latérales, l'extrémité aval (5) du circuit (3) interne de fluide étant située sur une face latérale du corps (2), la seconde extrémité du tuyau (8) de soutirage étant orientée vers la face avant.

2. Robinet selon l'une quelconque des revendications 1, **caractérisé en ce qu'**il comporte une coque (9) de protection monté autour d'au moins une partie du corps (2) du robinet et **en ce qu'**au moins une partie du tuyau (8) de soutirage est abrité dans la coque (9) et **en ce que** le raccord (15) de sortie débouche via une ouverture de la coque (9)

3. Robinet selon la revendication 2, **caractérisé en ce que** la coque (9) comporte une portion tubulaire définissant une poignée (19) de manutention et **en ce que** qu'au moins une portion du tuyau (8) de soutirage est abrité dans ladite poignée (19).

4. Robinet selon l'une quelconque des revendications 1 à 3, **caractérisé en ce que** qu'il comprend une extrémité inférieure de montage munie d'organe(s) (14) d'accrochage mobile(s) destiné(s) à coopérer avec un ou des organes d'accrochage complémentaires (15) pour former un système de connexion rapide du robinet (1) sur une source de gaz ou un circuit.

5. Robinet selon la revendication 4, **caractérisé en ce que** le(s) ou les organes (14, 15) d'accrochage comprennent des billes ou griffes.

6. Robinet selon l'une quelconque des revendications 1 à 5, **caractérisé en ce que** le circuit (3) du robinet (1) comprend un organe de détente de pression à une valeur déterminée fixe ou réglable via un sélecteur (16).

7. Robinet selon l'une quelconque des revendications 1 à 5, **caractérisé en ce qu'**il comporte au moins un organe (18) électronique tel que l'un au moins parmi : un microprocesseur, une antenne de communication sans fil, et **en ce que** la seconde extrémité du tuyau (8) de soutirage est espacée dudit organe (18) électronique d'une distance comprise entre 10 et 200mm.

8. Dispositif de fourniture de fluide sous pression, notamment de gaz sous pression, comprenant un premier ensemble (11, 12) fonctionnel comportant au moins une bouteille (12) de fluide sous pression reliée à un premier robinet (11), le premier (11) robinet comprenant un circuit (16) interne de fluide comportant un clapet (17) d'isolation, le dispositif (100) comportant un second robinet (1) formant une entité physique distincte du premier robinet (11), le second robinet (1) étant muni d'un circuit (3) interne de fluide, le premier (1) robinet et le second (11) robinet comprenant des organes (14, 15) d'accrochage respectifs formant un système de connexion rapide male/femelle amovible du second robinet (1) sur le premier (11) robinet, **caractérisé en ce que** le second robinet (1) est un robinet conforme à l'une quelconque des revendications 1 à 7.

## Patentansprüche

1. Ventil für unter Druck stehendes Fluid, mit oder ohne integrierten Druckminderer, umfassend einen Körper (2), der einen internen Fluidkreis (3) aufnimmt, der ein stromaufwärtiges Ende (4), das dazu bestimmt ist, mit einem unter Druck stehenden Fluidvorrat in Verbindung gebracht zu werden, und ein stromabwärtiges Ende (5), das dazu bestimmt ist, mit einem Verbrauchergerät über einen Ausgangsanschluss (15) in Verbindung gebracht zu werden, besitzt, wobei der Kreis (3) ein Ventil (6) zur Steuerung des Volumenstroms in dem Kreis (3) umfasst, wobei das Ventil (6) durch ein bewegliches Betätigungsorgan (7) gesteuert wird, um sein Öffnen oder Schließen zu steuern, wobei das Ventil (1) eine Entnahmeleitung (8) umfasst, die ein erstes Ende, das mit dem Körper (2) an dem stromabwärtigen Ende (5) des internen Fluidkreises (3) starr verbunden ist, und ein zweites Ende, das von dem Körper (2) beabstandet ist und mit dem Ausgangsanschluss (15) versehen ist, umfasst, **dadurch gekennzeichnet, dass** die Entnahmeleitung (8) starr ist und aus einem Metall wie Kupfer besteht oder die Entnahmeleitung (8) flexibel ist, wobei das Ventil Elemente zum Halten der Leitung wie Rippen oder Clipse umfasst, so dass die Entnahmeleitung (8) mindestens eine Biegung oder Abwinkelung beinhaltet, die eine Richtungsänderung zwischen ihren beiden Enden definiert, und dass das Ventil eine Vorderseite, eine Rückseite und zwei laterale Seiten umfasst, wobei das stromabwärtige Ende (5) des internen Fluidkreises (3) an einer lateralen Seite des Körpers (2) gelegen ist, wobei das zweite Ende der Entnahmeleitung (8) zu der Vorderseite hin gerichtet ist.

2. Ventil nach einem der Ansprüche 1, **dadurch gekennzeichnet, dass** es ein Schutzgehäuse (9) beinhaltet, das um mindestens einen Teil des Körpers (2) des Ventils herum montiert ist, und dass mindestens ein Teil der Entnahmeleitung (8) in dem Gehäuse (9) aufgenommen ist und dass der Ausgangsanschluss (15) über eine Öffnung des Gehäuses (9) mündet

3. Ventil nach Anspruch 2, **dadurch gekennzeichnet, dass** das Gehäuse (9) einen röhrenförmigen Abschnitt beinhaltet, der einen Griff (19) zur Handhabung definiert, und dass mindestens ein Abschnitt der Entnahmeleitung (8) in dem Griff (19) aufgenommen ist.

4. Ventil nach einem der Ansprüche 1 bis 3, **dadurch gekennzeichnet, dass** es ein unteres Montageende umfasst, das mit einem oder mehreren beweglichen Kopplungsorgan(en) (14) versehen ist, das(die) dazu bestimmt ist(sind), mit einem oder mehreren komplementär ausgebildeten Kopplungsorganen (15) zusammenzuwirken, um ein Schnellanschlusssystem des Ventils (1) auf einer Gasquelle oder einem Kreis zu bilden.

5. Ventil nach Anspruch 4, **dadurch gekennzeichnet, dass** das oder die Kopplungsorgane (14, 15) Kugeln oder Klauen umfassen.

6. Ventil nach einem der Ansprüche 1 bis 5, **dadurch gekennzeichnet, dass** der Kreis (3) des Ventils (1) ein Organ zur Druckminderung auf einen bestimmten festen oder über einen Wähler (16) einstellbaren Wert umfasst.

7. Ventil nach einem der Ansprüche 1 bis 5, **dadurch gekennzeichnet, dass** es mindestens ein elektronisches Organ (18) beinhaltet wie mindestens eines unter: einem Mikroprozessor, einer Antenne zur drahtlosen Kommunikation, und dass das zweite Ende der Entnahmeleitung (8) von dem elektronischen Organ (18) um einen Abstand zwischen 10 und 200 mm beabstandet ist.

8. Vorrichtung zur Abgabe von unter Druck stehendem Fluid, insbesondere von unter Druck stehendem Gas, umfassend eine erste Funktionsgruppe (11, 12), die mindestens eine Flasche (12) für unter Druck stehendes Fluid beinhaltet, die mit einem ersten Ventil (11) verbunden ist, wobei das erste Ventil (11) einen internen Fluidkreis (16) umfasst, der ein Absperrventil (17) beinhaltet, wobei die Vorrichtung (100) ein zweites Ventil (1) beinhaltet, das eine von dem ersten Ventil (11) getrennte physische Einheit bildet, wobei das zweite Ventil (1) mit einem internen Fluidkreis (3) versehen ist, wobei das erste (1) Ventil und das zweite (11) Ventil jeweilige Kopplungsorgane (14, 15) umfassen, die ein lösbares Männchen/Weibchen-Schnellanschlusssystem des zweiten Ventils (1) auf dem ersten (11) Ventil bilden, **dadurch gekennzeichnet, dass** das zweite Ventil (1) ein Ventil nach einem der Ansprüche 1 bis 7 ist.

## Claims

1. Valve for pressurized fluid, with or without integrated pressure reducer, comprising a body (2) housing an internal fluid circuit (3) having an upstream end (4) intended to be placed in communication with a pressurized fluid reserve and a downstream end (5) intended to be placed in communication with a user apparatus via an outlet connector (15), the circuit (3) comprising a valve mechanism (6) for controlling the flow rate in the circuit (3), the valve mechanism (6) being controlled by a movable actuating member (7) to control the opening or the closing thereof, the valve (1) comprising a withdrawal pipe (8) comprising a first end rigidly connected to the body (2) at the downstream end (5) of the internal fluid circuit (3) and a second end spaced apart from the body (2) and provided with the outlet connector (15), **characterized in that** the withdrawal pipe (8) is rigid and made of a metal such as copper, or the withdrawal pipe (8) is flexible, the valve comprising elements for holding the pipe such as ribs or clips, such that the withdrawal pipe (8) has at least one elbow or bend defining a change in direction between its two ends, and **in that** the valve has a front face, a rear face and two lateral faces, the downstream end (5) of the internal fluid circuit (3) being situated on a lateral face of the body (2), the second end of the withdrawal pipe (8) being oriented towards the front face.

2. Valve according to any one of Claims 1, **characterized in that** it has a protective shell (9) mounted around at least a part of the body (2) of the valve and **in that** at least a part of the withdrawal pipe (8) is housed in the shell (9) and **in that** the outlet connector (15) opens via an opening in the shell (9).

3. Valve according to Claim 2, **characterized in that** the shell (9) has a tubular portion defining a handling grip (19) and **in that** at least a portion of the withdrawal pipe (8) is housed in said grip (19).

4. Valve according to any one of Claims 1 to 3, **characterized in that** it comprises a lower mounting end provided with movable coupling member(s) (14) intended to cooperate with one or more complementary coupling members (15) to form a quick connection system between the valve (1) and a gas source or a circuit.

5. Valve according to Claim 4, **characterized in that** the coupling member(s) (14, 15) comprise balls or claws.

6. Valve according to any one of Claims 1 to 5, **characterized in that** the circuit (3) of the valve (1) comprises a member for reducing pressure to a determined value that is fixed or adjustable via a selector (16).

7. Valve according to any one of Claims 1 to 5, **characterized in that** it has at least one electronic member (18) such as at least one of: a microprocessor, a wireless communication antenna, and **in that** the second end of the withdrawal pipe (8) is spaced apart from said electronic member (18) by a distance of between 10 and 200 mm.

8. Device for supplying pressurized fluid, notably pressurized gas, comprising a first functional assembly (11, 12) having at least one pressurized fluid cylinder (12) connected to a first valve (11), the first valve (11) comprising an internal fluid circuit (16) having an isolation shutter (17), the device (100) having a second valve (1) forming a physical entity distinct from the first valve (11), the second valve (1) being provided with an internal fluid circuit (3), the first valve (1) and the second valve (11) comprising respective coupling members (14, 15) forming a removable male/female quick connection system between the second valve (1) and the first valve (11), **characterized in that** the second valve (1) is a valve in accordance with any one of Claims 1 to 7.
